# FASCICULE DE BREVET EUROPEEN

(11) **EP 0 308 344 B1**
(45) Date de publication et mention de la délivrance du brevet: **15.04.1992**
(21) Numéro de dépôt: 88402343.3
(22) Date de dépôt: 16.09.1988
(51) Int. Cl.: F41F 3/04

(54) **Opercule arrière pour conteneur de missile**
Rückseitenverschluss für einen Raketenbehälter
Rearward closure for a missile container

(30) Priorité: 17.09.1987 FR 8712862
(43) Date de publication de la demande: 22.03.1989
(73) Titulaire: ETAT-FRANCAIS représenté par le DELEGUE GENERAL POUR L'ARMEMENT (DPAG), F-75996 Paris Armées (FR)
(72) Inventeur: Truyman, Pierre-Jacques, F-16590 Brie (FR); Bouron, Michel, F-161410Dignac (FR)

(56) Documents cités:
- GB-A- 1 540 803
- US-A- 2 445 423
- US-A- 4 134 327

## Description

La présente invention concerne un opercule arrière pour conteneur de missile et plus particulièrement pour conteneur de missile embarqué sur des bâtiments de guerre.

Les bâtiments de guerre comprennent généralement plusieurs unités de stockage et de lancement des missiles, chaque unité appelée module comportant un certain nombre variable de conteneurs dans chacun desquels un missile est entreposé. Chaque conteneur sert à la fois au stockage du missile et comme tube de lancement. Lorsque le missile est mis à feu, les gaz sont évacués par un conduit d'évacuation des gaz dans lequel débouchent les parties inférieures des conteneurs, l'évacuation des gaz à l'atmosphère étant effectuée à travers une cheminée centrale autour de laquelle sont disposés les conteneurs de chaque module. De plus, chaque conteneur comprend des moyens propres à ouvrir l'opercule supérieur pour le passage du missile après la mise à feu, et l'opercule inférieur pour le passage des gaz dans le conduit d'évacuation des gaz.

Des moyens de manutention de missile tels que des grues de manutention sont également prévus sur les bâtiments de guerre et sont affectés soit à un seul module ou à un groupe de modules et ce, généralement en fonction du nombre de conteneurs de modules.

L'opercule inférieur ou arrière d'un conteneur peut présenter différentes structures. Sur les bâtiments de guerre actuellement en service, l'opercule arrière de conteneur est d'une seule pièce ou en plusieurs éléments et est du type perdu, c'est-à-dire qu'il n'est pas récupéré ou reutilisé, pour la raison essentielle qu'il est endommagé gravement par les gaz du missile. Ainsi, l'opercule arrière du conteneur est donc ouvert en même temps que le missile est tiré, et reste ouvert après le lancement du missile, permettant alors une communication permanente entre le conduit d'évacuation des gaz et le conteneur vide. Lors d'un tir ou lancement d'un autre missile stocké dans un conteneur voisin, il s'ensuit que les gaz de cet autre missile vont venir remplir le ou les conteneurs vides qui communiquent entre eux par le conduit d'évacuation des gaz. L'accumulation des gaz dans un conteneur vide a pour effet de créer une surpression au niveau de la porte supérieure du module. Une telle surpression qui est plus importante que dans la partie inférieure du conteneur est, de plus, dommageable pour les différents joints d'étanchéité de la porte supérieure ainsi que pour le conteneur adjacent.

Une autre solution consisterait à monter une porte inférieure qui s'ouvrirait à la mise à feu du missile, mais qui pourrait se refermer de façon étanche après le départ du missile. La porte devrait résister à l'environnement de nombreux tirs. En conséquence, elle devrait être lourde, épaisse et robuste ce qui nécessiterait une motorisation, entrainant par là même un investissement important.

La présente invention a pour but de remédier aux inconvénients précités et de proposer un opercule arrière ou inférieur pour conteneur de missile, du type non récupérable mais qui puisse se refermer après le lancement dudit missile.

L'opercule arrière selon l'invention est du type selon le préambule de la revendication 1 et représentant l'état de la technique selon l'article 54 (2) de la CBE comportant plusieurs plaques qui sont montées entre deux supports supérieur et inférieur et qui sont susceptibles de se déformer très rapidement d'une position initiale de fermeture par les gaz produits lors de la mise à feu du missile, et il est caractérisé en ce que chaque plaque de l'opercule est élastique et se déforme autour d'au moins une partie arrondie ménagée sur ledit support inférieur.

Grâce à l'élasticité des plaques de l'opercule et aux parties arrondies autour desquelles ils se déforment, on obtient non seulement une ouverture convenable de l'opercule par la déformation desdits éléments ménageant entre eux un espace suffisant pour le passage des gaz dans le conduit d'évacuation, mais également l'assurance que les plaques reviennent vers leur position initiale de fermeture.

Il va de soi que le rayon de courbure des parties arrondies du support est choisi notamment en fonction de l'ouverture qu'on souhaite ménager pour le passage des gaz dans le conduit d'évacuation des gaz du module.

D'autres avantages et caractéristiques apparaitront dans les autres revendications ainsi qu'à la lecture de la description de plusieurs modes de réalisation préférés de l'invention, ainsi que des dessins annexés sur lesquels:

La figure 1 est une représentation schématique d'un conteneur renfermant un missile et muni de l'opercule inférieur selon l'invention.

La figure 2 est une vue en coupe à plus grande échelle de l'opercule inférieur du conteneur selon l'invention.

La figure 3 est une vue de dessus des plaques élastiques de l'opercule.

La figure 4 est une vue de dessus d'une protection thermique interposée entre le support supérieur et les plaques élastiques de l'opercule.

La figure 5 est une vue de dessus de l'opercule suivant un autre mode de réalisation de l'invention.

La figure 6 est une coupe à plus grande échelle de la moitié de l'opercule représentée sur la figure 5.

Un module de missiles embarqués sur un bâtiment de guerre comprend plusieurs conteneurs (1) analogues à celui représenté sur la figure 1, chaque conteneur (1) constituant un logement et un tube de lancement pour un missile (2), les différents conteneurs d'un module étant reliés entre eux par un conduit d'évacuation des gaz dont seule une partie (3) est représentée. Chaque conteneur (1) est fermé à la partie supérieure par un opercule supérieur (4) qui est ouvert au lancement du missile, et à la partie inférieure par un opercule inférieur désigné dans son ensemble par la référence (5), qui est logé dans un orifice (6) ménagé dans la structure inférieure du module et à travers lequel passent les gaz de combustion du missile, après la mise à feu, pour être évacués ensuite par le conduit d'évacuation des gaz (3). Les moyens pour ouvrir la porte supérieure du module ainsi que ceux de commande nécessaires au lancement et au stockage du missile ne sont pas représentés pour des raisons de clarté des dessins.

L'opercule inférieur selon la présente invention comprend suivant un premier mode de réalisation représenté sur les figures 2 à 4, deux supports supérieur (7) et inférieur (8), entre lesquels sont disposés un ensemble (9) de plaques comme représenté sur la figure 3. Chaque plaque (11) est constituée par un empilement de feuilles élastiques triangulaires (10) réalisées en un matériau approprié tel que de l'acier à ressort, et présentent chacune une épaisseur d'environ 3/10 mm, et ce, pour avoir une épaisseur totale d'environ 1,2 mm. Les plaques (11) ne sont pas jointives et ménagent entre elles un espace (12) entre leurs bords, de manière que sous la poussée des gaz de propulsion du missile, elles puissent se courber dans la direction de poussée desdits gaz, les bords extérieurs (13) étant maintenus fermement entre les supports (7) et (8). Dans l'exemple représenté sur la figure 3, l'opercule comporte quatre plaques (11) triangulaires, mais on pourrait remplacer cet ensemble de plaques (11) par une plaque unique présentant des rainures ou des zones de moindre résistance analogues à celles qui seront décrites à propos de la plaque représentée sur la figure 4, le but poursuivi étant que l'opercule puisse se déchirer facilement en des endroits appropriés afin de ménager une section centrale la plus efficace pour le passage des gaz depuis l'intérieur du conteneur (1) vers le conduit d'évacuation des gaz (3).

De chaque côté de l'empilement de feuilles (10) constitutif de chaque plaque (11) est collée une mince plaque d'aluminium (14), les dites plaques (14) s'ouvrant le long des arêtes inférieures (15) des plaques (11) entre lesquels est délimité l'espace (12). Sur chaque plaque d'aluminium (14) est collée une plaque (16) constituant une protection thermique, représentée sur la figure 4, et qui comprend des lignes de moindre résistance (17) le long desquelles ladite protection thermique (16) est déchirée à l'ouverture de la porte. La protection thermique est destinée à conserver aux éléments élastiques (11) leurs propriétés mécaniques. Les lignes de moindre résistance (17) coïncident verticalement avec les axes de l'espace (12) ménagé entre les plaques (11) de façon que l'empilage qui vient d'être décrit s'ouvre très exactement aux mêmes endroits et éviter ainsi un déchirement anarchique des différentes plaques de l'empilage, lequel déchirement anarchique serait préjudiciable à un bon retour desdites plaques vers leur position initiale représentée sur la figure 2, après lancement du missile, comme il sera décrit ultérieurement.

Une grille de retenue (18) est disposée entre le cadre supérieur (7) et la protection thermique adjacente.

La grille de retenue (18) a pour fonction d'empêcher que l'empilage déformable et sectionnable constitué par les plaques (11), (14) et (16) ne se recourbent vers le haut lors de leur rappel vers la position initiale. En effet, après le lancement du missile et l'ouverture de la porte inférieure (5) du conteneur (1), les plaques élastiques (11) pourraient dépasser la position initiale après déformation et ce, en raison de leur élasticité ou sous la pression dûe au tir d'un autre missile. Un tel dépassement est empêché grâce à la grille de retenue (18) qui joue également le rôle de protection supplémentaire en plus de celle assurée par la protection thermique (16).

Le cadre inférieur (8) présente un bord périphérique interne arrondi (19) autour duquel l'empilage déformable et sectionnable (11), (14) et (16) se déforme à l'ouverture après sectionnement le long des arrêtes (15) des plaques (11) et des lignes de moindre résistance (17) des protections thermiques (16). Le rayon de courbure du bord périphérique interne (19) dépend essentiellement de l'ampleur de la déformation souhaitée pour l'empilaqe déformable ou en d'autres termes de la section de passage pour les gaz vers le conduit d'évacuation (3). Une solution pour avoir un rayon de courbure faible tout en assurant une section de passage la plus efficace pour les gaz est de réaliser un empilage déformable de faible épaisseur. Ce but est atteint en choisissant des feuilles élastiques (10) d'épaisseur d'environ 0,3 mm, les plaques d'aluminium (14) et les protections thermiques (161 présentant des épaisseurs respectivement d'environ 0,4 mm et 5 mm.

Lors du sectionnement de l'empilage des feuilles (10) formant les plaques (11) et des plaques (14) et (16), les plaques d'aluminium (14) sont sectionnées approximativement le long des arrêtes (15) des plaques (11). En raison de la température élevée des gaz produits par le missile pendant la phase de lancement, les petites bandes d'aluminium qui dépassent des arêtes (15) sont arrasées par les flammes. De ce fait, on obtient un espace (12) entre les plaques élastiques (11) parfaitement net et délimité. Après déformation, l'empilage (10), (14) et (16) revient vers la position initiale et l'espace (12) ménage une section d'environ 20 cm². Ainsi, après lancement du missile, le conteneur (1) est fermé à nouveau et ne communique avec le conduit d'évacuation des gaz (6) que par la section de 20 cm², ce qui correspond à moins de 5 % de la section de passage totale qui est offerte aux gaz. Ceci est très important pour les autres conteneurs du module contenant encore les missiles. En effet, après lancement d'un autre missile du module, les gaz passent dans le conduit d'évacuation (6) et remplissent le ou les conteneurs ne comprenant plus de missile et tendent à créer une montée brutale de pression dans le ou les conteneurs vides et notamment au niveau de la porte supérieure. Grâce à l'espace (12) maintenu ouvert, après rappel ou fermeture de l'empilage déformable (10), (14) et (16), les gaz circulant dans le conduit d'évacuation (3) sont filtrés totalement lors de leur passage dans le conteneur vide, tout en assurant un écoulement desdits gaz dans le conduit d'évacuation (3) de l'ordre de 99 %. En conséquence, il n'y a pas lieu de surdimensionner les conteneurs comme cela est effectué dans les conteneurs de l'art antérieur, dont l'opercule inférieur reste totalement ouvert après lancement du missile.

Un autre mode de réalisation de l'invention (figures 5 et 6) consiste à utiliser des organes de support (50) (51) sous forme de barres dont la barre inférieure (51) est arrondie. L'opercule (53) est constitué par un pour deux éléments (54) (55), le dit opercule étant fixé entre les deux barres (50) (51). La structure de l'opercule est représentée sur la figure 6 et comprend les mêmes parties constitutives que l'opercule représenté sur la figure 2, les références sur la figure étant affectées d'un indice a.

Dans ce mode de réalisation, on retrouve l'espace (12) aménagé entre le bord extérieur des feuilles (10 a) et la paroi du conduit d'évacuation (56).

## Revendications

1. Opercule arrière pour conteneur de missile, du type comportant plusieurs plaques (11) qui sont montées entre deux supports supérieur (7) et inférieur (8) et qui sont susceptibles de se déformer d'une position initiale de fermeture par les gaz produits lors de la mise à feu du missile (2), caractérisé en ce que chaque plaque (11) de l'opercule est élastique et se déforme autour d'au moins une partie arrondie (19) ménagée sur le support inférieur (8).

2. Opercule selon la revendication 2, caractérisé en ce que l'élasticité de chaque plaque (11) et le rayon de courbure de la partie arrondie (19) du cadre inférieur (8) sont tels que les plaques (11) reviennent vers leur position de fermeture après déformation.

3. Opercule selon l'une des revendications 1 ou 2, caractérisé en ce qu'un espace (12) est ménagé entre les bords internes (15) desdits éléments.

4. Opercule selon l'une des revendications 1 à 3, caractérisé en ce que chaque plaque (11) est de forme triangulaire.

5. Opercule selon l'une des revendications 1 à 4, caractérisé en ce que chaque plaque (11) est constitué par un empilement de plusieurs feuilles (10) collées et superposées les unes sur les autres.

6. Opercule selon la revendication 5, caractérisé en ce que chaque feuille (10) d'une plaque (11) est réalisée en acier à ressort et présente une épaisseur d'environ 0,1 mm.

7. Opercule selon l'une des revendications 1 à 6, caractérisé en ce qu'une mince plaque d'aluminium (14) est collée sur les faces interne et externe des plaques (11), ainsi que l'espace ménagé entre les plaques (11).

8. Opercule selon l'une des revendications 1 à 7, caractérisé en ce qu'au moins une protection thermique (16) est disposée sur la face supérieure des éléments de l'opercule.

9. Opercule selon l'une des revendications 1 à 7, caractérisé en ce que deux protections thermiques (16) sont disposées sur les faces supérieure et inférieure des éléments dudit opercule.

10. Opercule selon l'une des revendications 1 à 9, caractérisé en ce qu'une grille de retenue (18) est disposée entre le cadre supérieur (7) et lesdits éléments de l'opercule.

11. Opercule selon l'une des revendications 8 ou 9, caractérisé en ce que la protection thermique (16) comprend des lignes de moindre résistance (17) le long desquelles elle peut être sectionnée.

12. Opercule selon les revendications 3 et 11, caractérisé en ce que les lignes de moindre résistance 17 sont ménagées au-dessus de l'espace (12) ménagé entre les plaques (11).

13. Opercule selon les revendications 3 ou 12, caractérisé en ce que ledit espace (12) présente une section de moins de 5% de la section totale de passage.

14. Opercule selon la revendication 7, caractérisé en ce que l'épaisseur de chaque plaque d'aluminium est d'environ 0,4 mm.

15. Opercule selon les revendications 8, 9 ou 10, caractérisé en ce que l'épaisseur de la protection thermique est d'environ de 5 mm.

16. Opercule selon les revendications 3 à 9, caractérisé en ce que les plaques (11) triangulaires, les plaques d'aluminium et la protection thermique sont collées entre elles et constituent un empilage déformable et sectionnable.

17. Opercule selon la revendication 1, caractérisé en ce que les supports sont constitués par deux barres (50, 51) entre lesquelles sont disposés les éléments élastiques (54, 55) de l'opercule.

18. Opercule selon la revendication 17, caractérisé en ce que les éléments élastiques de l'opercule sont constitués par une plaque (53) se déformant en son milieu.

19. Opercule selon la revendication 17, caractérisé en ce que les éléments élastiques de l'opercule sont constitués par deux empilages insérés par un de leurs bords entre les barres de support (50, 51).

## Patentansprüche

1. Hinteres Innenhütchen für Flugkörperbehälter mit mehreren, zwischen einer oberen (7) und einer unteren (8) Halterung montierten Platten (11), die sich ausgehend von einer ursprünglichen Verschlusstellung durch die bei der Zündung des Flugkörpers (2) erzeugten Gase verformen können, dadurch gekennzeichnet, dass jede Platte (11) des Innenhütchens elastisch ist und sich um mindestens ein auf der unteren Halterung (8) angeordnetes, abgerundetes Teil (19) herum verformt.

2. Innenhütchen gemäss dem Anspruch 2, dadurch gekennzeichnet, dass die Elastizität jeder Platte (11) und der Krümmungshalbmesser desabgerundeten Teils (19) des unteren Rahmens (8) so beschaffen sind, dass die Platten (11) nach Verformung wieder in ihre Verschlusstellung zurückkehren.

3. Innenhütchen gemäss einem der Ansprüche 1 oder 2, dadurch gekennzeichnet, dass zwischen den Innenrändern (15) dieser Elemente ein Zwischenraum (12) freigelassen wurde.

4. Innenhütchen gemäss einem der Ansprüche 1 bis 3, dadurch gekennzeichnet, dass jede Platte (11) dreieckig ist.

5. Innenhütchen gemäss einem der Ansprüche 1 bis 4, dadurch gekennzeichnet, dass jede Platte aus einem Stapel von mehreren, übereinander geklebten Folien (10) besteht.

6. Innenhütchen gemäss dem Anspruch 5, dadurch gekennzeichnet, dass jede Folie (10) einer Platte (11) aus Federstahl besteht und unbefähr 0,3 mm dick ist.

7. Innenhütchen gemäss einem der Ansprüche 1 bis 6, dadurch gekennzeichnet, dass die Innen- und Aussenseiten der Platten (11) mit einer dünnen Aluminiumplatte beklebt sind, sowie durch den zwischen den Platten (11) geschaffenen Zwischenraum.

8. Innenhütchen gemäss einem der Ansprüche 1 bis 7, dadurch gekennzeichnet, dass die Oberseite der Innenhütchenelemente mit mindestens einem Wärmeschutz (16) versehen ist.

9. Innenhütchen gemäss einem der Ansprüche 1 bis 7, dadurch gekennzeichnet, dass die Ober- und Unterseite der Innenhütchenelemente mit je einem Wärmeschutz (16) versehen sind.

10. Innenhütchen gemäss einem der Ansprüche 1 bis 9, dadurch gekennzeichnet, dass zwischen dem oberen Rahmen (7) und den besagten Innenhütchenelementen ein Rechen (18) angeordnet ist.

11. Innenhütchen gemäss einem der Ansprüche 8 oder 9, dadurch gekennzeichnet, dass der Wärmeschutz (16) über Leitungen mit geringerem Widerstand (17) verfügt, über deren Länge er unterbrochen werden kann.

12. Innenhütchen gemäss den Ansprüchen 3 und 11, dadurch gekennzeichnet, dass sich die Leitungen mit geringerem Widerstand (17) über dem zwischen den Platten (11) ausgesparten Zwischenraum (12) befinden.

13. Innenhütchen gemäss den Ansprüchen 3 oder 12, dadurch gekennzeichnet, dass der besagte Zwischenraum (12) einen Querschnitt von weniger als 5 % des Gesamtdurchlassquerschnitts aufweist.

14. Innenhütchen gemäss dem Anspruch 7, dadurch gekennzeichnet, dass jede Aluminiumplatte ungefähr 0,4 mm dick ist.

15. Innenhütchen gemäss den Ansprüchen 8, 9 oder 10, dadurch gekennzeichnet, dass der Wärmeschutz ungefähr 5 mm dick ist.

16. Innenhütchen gemäss den Ansprüchen 3 bis 9, dadurch gekennzeichnet, dass die dreieckigen Platten (11), die Aluminiumplatten und der Wärmeschutz miteinander verklebt sind und einen verformbaren und abtrennbaren Stapel bilden.

17. Innenhütchen gemäss dem Anspruch 1, dadurch gekennzeichnet, dass die Halterungen aus zwei Stäben (50, 51) bestehen, zwischen denen die elastischen Elemente (54, 55) des Innenhütchens angeordnet sind.

18. Innenhütchen gemäss dem Anspruch 17, dadurch gekennzeichnet, dass die elastischen Elemente des Innenhütchens aus einer sich in ihrer Mitte verformenden Platte (53) bestehen.

19. Innenhütchen gemäss dem Anspruch 17, dadurch gekennzeichnet, dass die elastischen Elemente des Innenhütchens aus zwei, mit einem ihrer Ränder zwischen den Halterungsstäben (50, 51) eingefügten Stapeln besteht.

## Claims

1. Rear door for missile container, of the type comprising several plates (11) which are mounted between two supports, one upper (7) and one lower (8) and which are capable of deforming from an initial closed position under the effect of the gases produced when the missile (2) is fired, characterised by the fact that each plate (11) of the door is flexible and deforms around at least one curved section (19) made on the lower support (8).

2. Door according to Claim 1, characterised by the fact that the elasticity of each plate (11) and the radius of curvature of the curved section (19) of the lower frame (8) are such that the plates (11) return to their closed position after deformation.

3. Door according to either of the claims 1 or 2, characterised by the fact that a space (12) is left between the inner edges (15) of the said plates.

4. Door according to any of the claims 1 to 3, characterised by the fact that each plate (11) is triangular in shape.

5. Door according to any of the claims 1 to 4, characterised by the fact that each plate (11) consists of a stack of several sheets (10) bonded together and superimposed upon one another.

6. Door according to Claim 5, characterised by the fact that each sheet (10) of a plate (11) is made of spring steel and is about 0.3 mm in thickness.

7. Door according to any of the claims 1 to 6, characterised by the fact that a thin aluminium plate (14) is bonded on the inner and outer faces of the plates (11) and by the space left between the plates (11).

8. Door according to any of the claims 1 to 7, characterised by the fact that at least one thermal shield (16) is placed on the upper surface of the elements of the door.

9. Door according to any of the claims 1 to 7, characterised by the fact that two thermal shields (16) are placed on the upper and lower surfaces of the elements of the said door.

10. Door according to any of the claims 1 to 9, characterised by the fact that a retaining grille (18) is arranged between the upper frame (7) and the said elements of the door

11. Door according to either of the claims 8 or 9, characterised by the fact that the thermal shield (16) has lines of least resistance (17) along which it can be sect ioned

12. Door according to claims 3 and 11, characterised by the fact that the lines of least resistance 17 are arranged above the space (12) left between the plates (11).

13. Door according to claims 3 or 12, characterised by the fact that the said space (12) has a cross-section of at least 5% of the total cross-section of the passage.

14. Door according to Claim 7, characterised by the fact that the thickness of each aluminium plate is approximately 0.4 mm

15. Door according to claims 8, 9 or 10, characterised by the fact that the thickness of the thermal shield is approximately 5 mm.

16. Door according to claims 3 to 9, characterised by the fact that the triangular plates (11), the aluminium plates and the thermal shield are bonded together and form a deformable and sectionable stack.

17. Door according to Claim 1, characterised by the fact that the supports consist of two bars (50, 51) between which the flexible elements (54, 55) of the door are arranged. 18. Door according to Claim 17, characterised by the fact that the flexible elements of the door consist of a plate (53) deforming at its centre.

19. Door according to Claim 17, characterised by the fact that the flexible elements of the door consist of two stacks inserted with one of their edges between the support bars (50, 51).
